# EUROPÄISCHE PATENTSCHRIFT

(11) **EP 3 775 565 B1**
(45) Veröffentlichungstag und Bekanntmachung des Hinweises auf die Patenterteilung: **07.08.2024**
(21) Anmeldenummer: 19786762.5
(22) Anmeldetag: 09.10.2019
(51) Int. Cl.: F04D 17/06, F04D 29/54, F04D 29/70, F04D 25/06, F04D 29/32

(54) **KOMPAKTER DIAGONALVENTILATOR MIT NACHLEITEINRICHTUNG**
COMPACT DIAGONAL FAN WITH A DOWNSTREAM GUIDING DEVICE
VENTILATEUR DIAGONAL COMPACT AVEC DISPOSITIF DE GUIDAGE AVAL

(30) Priorität: 16.11.2018 DE 102018128792
(43) Veröffentlichungstag der Anmeldung: 17.02.2021
(73) Patentinhaber: ebm-papst Mulfingen GmbH & Co. KG, 74673 Mulfingen (DE)
(72) Erfinder: HELI, Thomas, 74595 Langenburg (DE); GEBERT, Daniel, 74613 Öhringen (DE)
(74) Vertreter: Staeger & Sperling Partnerschaftsgesellschaft mbB
(86) Internationale Anmeldenummer: PCT/EP2019/077416
(87) Internationale Veröffentlichungsnummer: WO 2020/099034

(56) Entgegenhaltungen:
- EP-A1- 2 314 882
- CN-A- 101 265 923
- DE-U1- 202009 017 511
- DE-U1- 202016 105 863
- US-A1- 2012 039 731
- US-A1- 2015 147 170
- US-A1- 2017 102 007
- US-A1- 2018 142 704
- RITTAL RSC GMBH & CO. KG: "Operating Instructions K2E200-AH20-05", 9 January 2018 (2018-01-09), pages 1 - 10, XP093088180, Retrieved from the Internet <URL:https://cdn.sos.sk/productdata/52/69/95e369fc/k2e200-ah20-05.pdf> [retrieved on 20231003]

## Beschreibung

Die Erfindung betrifft einen kompakt aufgebauten Diagonalventilator mit Nachleiteinrichtung.

Allgemein sind Diagonalventilatoren und deren Einsatz aus dem Stand der Technik bekannt, beispielsweise aus der DE 10 2014 210 373 A1. Weiterer druckschriftlicher Stand der Technik im vorliegenden technischen Gebiet ist in den Druckschriften US 2012/039731 A1, CN 101 265 923 A, US 2018/142704 A1, DE 20 2009 017 511 U1, US 2017/102007 A1 und "Operating Instructions" (https://cdn.sos.sk/productdata/52/69/95e369fc/k2e200-ah20-05.pdf) offenbart.

Diagonalventilatoren werden in Anwendungen mit hohen Anforderungen an Luftleistung bei höherem Gegendruck und geringem Einbauplatz eingesetzt, beispielsweise in der Kühltechnik oder bei Dunstabzugshauben. Durch den bei Diagonalventilatoren im Verhältnis zum Bauraum großen Motordurchmesser des axialzentral angeordneten Motors ist die Ausblasfläche an der Ausblasöffnung verhältnismäßig klein, wodurch es zu hohen Austrittsverlusten bei der Strömung durch hohen dynamischen Druck am Austritt des Diagonalventilators kommt.

Üblicherweise werden für die Erreichung hoher Wurfweiten Axialventilatoren verwendet, die jedoch einen nicht unerheblichen axialen Bauraum benötigen. Für die kompakte Bauweise sind Diagonalventilatoren günstig. Zudem haben sie ein größeres Einsatzgebiet bei höheren Gegendrücken bei gleichzeitig höherem Wirkungsgrad. Nachteilig ist der vergrößerte Platzbedarf bei axialer Abströmung. Die Erfindung löst die Aufgabe, für axial abströmende Diagonalventilatoren eine geringe axiale Baulänge bei gleichzeitig guter Druckerhöhung bereitzustellen.

Diese Aufgabe wird durch die Merkmalskombination gemäß Patentanspruch 1 gelöst.

Erfindungsgemäß wird ein Diagonalventilator mit einem Elektromotor, einem Gehäuse und einem innerhalb des Gehäuses aufgenommenen und über den Elektromotor antreibbaren Diagonallaufrad vorgeschlagen. Die von dem Diagonallaufrad im Betrieb erzeugte Diagonalströmung wird von einer Innenwand des Gehäuses in eine axiale Strömungsrichtung umgelenkt. In axialer Strömungsrichtung gesehen ist dem Diagonallaufrad anschließend eine Nachleiteinrichtung mit einer Vielzahl von in Umfangsrichtung verteilten Leitschaufeln angeordnet, welche eine von dem Diagonallaufrad erzeugte Luftströmung vergleichmäßigt. Der Diagonalventilator weist ferner an der Nachleiteinrichtung einen Luftaustritt mit einem vorbestimmten Ausblasdurchmesser B auf. Die Größe des Ausblasdurchmessers B wird im Verhältnis zur Axialgesamtlänge E des Diagonalventilators derart festgelegt ist, dass gilt 0,3≤E/B≤0,6.

Die Kombination aus der Verwendung der Nachleiteinrichtung mit vorbestimmten Ausblasdurchmesser und geringer axialer Axialgesamtlänge des Diagonalventilators liefert bei axial abströmenden Diagonalventilatoren eine Steigerung der Druckerhöhung sowie Effizienzverbesserung.

Die durch das Diagonallaufrad ausgeblasene Diagonalströmung wird von dem Gehäuse in axiale Richtung umgelenkt und von der Nachleiteinrichtung vergleichmäßigt. Die spezielle Anordnung zueinander ermöglicht zudem eine hohe Wurfweite bei gleichzeitig kompakter axialer Bauweise.

Erfindungsgemäß weist der Diagonalventilators einen Lufteintritt mit einem vorbestimmten Ansaugdurchmesser A aufweist, wobei ein Verhältnis von Ansaugdurchmesser A zu Ausblasdurchmesser B festgelegt ist, dass gilt 0,70≤A/B≤0,95. Durch einen vergleichsweise großen Ansaugdurchmesser gegenüber dem Ausblasdurchmesser ist die radiale Umlenkung der Strömung im Bereich der Innenwand des Gehäuses, d.h. im radialen Außenbereich geringer als im radialen Innenbereich. Dies ermöglicht die Verwendung einer axial kurz aufbauenden Nachleiteinrichtung, da zur axialen Ausrichtung bzw. Umlenkung insbesondere die radiale Komponente der Strömung im radialen Außenbereich reduziert werden muss.

Als günstige Ausführungsvariante ist bei dem Diagonalventilator eine Einlaufdüse vorgesehen, welche ansaugseitig an dem Gehäuse angeordnet ist. Die Einlaufdüse bestimmt dann den Ansaugdurchmesser A.

Als weitere geometrische vorteilhafte Ausführung weisen die Nachleiteinrichtung eine Axialerstreckung C und das Diagonallaufrad eine axiale Laufradbreite D auf, wobei das Verhältnis von Axialerstreckung C zu Laufradbreite D festgelegt ist, dass gilt 0,30≤C/D≤0,75, insbesondere 0,4≤C/D≤0,5.

Eine vorteilhafte Ausführung sieht bei dem Diagonalventilator vor, dass die Nachleiteinrichtung einteilig mit dem Gehäuse ausgebildet ist. Die Teilezahl und Montageschritte können somit reduziert werden. Auch kann auf eine Abdichtung zwischen den Bauteilen verzichtet werden.

Die Nachleiteinrichtung weist in einer Weiterbildung ein einen Ausblasabschnitt des Diagonalventilators überstreckendes Schutzgitter auf. Die axiale Länge des Schutzgitters ist dabei kleiner als 50% der maximalen axialen Länge C der Nachleiteinrichtung.

Günstig ist ferner eine Ausführungsvariante des Diagonalventilators, bei der die Nachleiteinrichtung, das Gehäuse und das Schutzgitter einteilig ausgebildet sind.

Das Schutzgitter weist ferner in einer vorteilhaften Ausführung eine Vielzahl von koaxial zueinander angeordneten Ringstegen auf, welche jeweils parallel zur axialen Strömungsrichtung verlaufende und gegenüberliegende Stegflächen ausbilden. Die Strömung verläuft somit geführt parallel entlang der Stegflächen über die gesamte axiale Länge des Schutzgitters.

In einer Weiterbildung des Diagonalventilators sind die Ringstege im Bereich der Leitschaufeln axial zu einer Anströmkante der jeweiligen Leitschaufeln vorstehend ausgebildet. Die Leitschaufeln können somit teils durch den vorstehenden Abschnitt der Ringstege mit gebildet werden, so dass die von den Ringstegen im Bereich der Leitschaufeln gebildeten Stegflächen axial vergrößert sind. Zudem können die axial vorstehenden Abschnitte der Ringstege als Versteifung der Leitschaufeln dienen.

Die Leitschaufeln der Nachleiteinrichtung können unterschiedliche Formen und Querschnitte aufweisen. In einer vorteilhaften Ausführung sind die Leitschaufeln im axialen Querschnitt gesehen bogenförmig gekrümmt und zusätzlich oder alternativ profiliert ausgebildet sind. Als profilierte Form kann beispielsweise eine Tragflächenform, d.h. eine konvex gewölbte Form bestimmt sein. Mithin kann den unterschiedlichen Anströmwinkeln des jeweilig eingesetzten Diagonallaufrads Rechnung getragen werden. Dabei ist auch eine geradlinig radiale Erstreckung der Leitschaufeln möglich.

Neben der im axialen Querschnitt gesehen vorwärts oder rückwärts gekrümmten Ausführung können die Leitschaufeln der Nachleiteinrichtung in einer weiter alternativen Ausführung dreidimensional gekrümmt ausgebildet werden, d.h. die Krümmung erfolgt zudem in Axialerstreckung.

Eine günstige Ausführung des Diagonalventilators sieht zudem vor, dass die Leitschaufeln der Nachleiteinrichtung unmittelbar in das Schutzgitter übergehen und somit strömungstechnisch direkt zusammenwirken.

Neben der Nachleiteinrichtung umfasst auch das Diagonallaufrad eine Nabe mit daran befestigen oder ausgebildeten Laufradschaufeln. Die beiden Naben bzw. Nabenbereiche werden vorzugsweise derart dimensioniert, dass ein maximaler Durchmesser G des Nabenbereichs der Nachleiteinrichtung größer ist als ein maximaler Durchmesser F einer Nabe des Diagonallaufrads, so dass der Nabenbereich der Nachleiteinrichtung die Nabe des Diagonallaufrads in axialer Projektion gesehen überdeckt.

Eine weiter für die axial kompakte Ausführung vorteilhafte Lösung des Diagonalventilators ist dadurch gekennzeichnet, dass die Nachleiteinrichtung im Nabenbereich eine Motoraufnahme für den Elektromotor aufweist. Der Nabenbereich der Nachleiteinrichtung kann hierzu zudem axial eingezogen ausgebildet werden, so dass sich Motorbauteile und Nachleiteinrichtung im Radialschnitt gesehen überlappen.

Erfindungsgemäß ist der Diagonalventilator zudem derart ausgestaltet, dass das Diagonallaufrad einen Schleuderring aufweist, der in Umfangsrichtung verteilte Laufradschaufeln umschließt. Der Schleuderring ermöglicht einen exakt einstellbaren Abströmwinkel sowie eine Strömungsleitung in einem vorbestimmten Winkel gegenüber der Rotationsachse des Diagonallaufrads. Ein weiter vorteilhafter Aspekt ist, bei dem Diagonalventilator den Elektromotor als Außenläufermotor auszubilden. Dadurch kann das Diagonallaufrad den Motor umschließen und der axiale Platzbedarf ist minimiert.

Eine Weiterbildung des Diagonalventilators sieht zudem vor, dass sich die Einlaufdüse vorzugsweise in axialer Richtung in den Schleuderring hinein erstreckt, so dass sich die Einlaufdüse und der Schleuderring im Radialschnitt gesehen abschnittsweise überlappen.

Andere vorteilhafte Weiterbildungen der Erfindung sind in den Unteransprüchen gekennzeichnet und werden nachstehend zusammen mit der Beschreibung der bevorzugten Ausführung der Erfindung anhand der Figuren näher dargestellt. Es zeigen:
- Fig. 1: eine perspektivische Explosionsdarstellung eines Diagonalventilators mit Sicht auf die Einlassseite,
- Fig. 2: eine perspektivische Explosionsdarstellung des Diagonalventilators aus Figur 1 mit Sicht auf die Auslassseite;
- Fig. 3: eine Ansicht im Radialschnitt des Diagonalventilators aus Figur 1;
- Fig. 4: eine perspektivische Schnittansicht des Diagonalventilators aus Figur 1.

In den Figuren 1 bis 4 ist ein Ausführungsbeispiel eines erfindungsgemäßen Diagonalventilators 1 gezeigt.

In den Explosionsdarstellungen gemäß der Figuren 1 und 2 sind die Bauteile des Gehäuses 2 mit daran einteilig ausgebildeter feststehender Nachleiteinrichtung 3, des Diagonallaufrads 4, des als Außenläufermotor ausgebildeten Elektromotors 5 und der in das Gehäuse 2 einsetzbaren Einlaufdüse 6 zu erkennen.

In den Figuren 3 bis 4 ist der Diagonalventilator 1 im montierten Zustand gezeigt und weist eine Gesamtaxiallänge E auf. Das Diagonallaufrad 4 umfasst mehrere sich von der axial offenen Nabe 8 nach radial außen erstreckende Laufradschaufeln 9, die von dem Schleuderring 14 umgeben sind. Der Schleuderring 14 weist einen sich in axialer Strömungsrichtung nach radial außen aufweitenden, zur Innenwand des Gehäuses 2 gerichteten Strömungsquerschnitt auf. Der Elektromotor 5 ist in die axial offene Nabe 8 des Diagonallaufrads 4 eingesteckt und wird von dieser vollständig umschlossen. In axialer Richtung, d.h. entlang der Rotationsachse, erstreckt sich der Elektromotor 5 bis in die achszentrale Einsenkung 11, so dass diese näher an das Diagonallaufrad 4 positionierbar ist. Das über den Elektromotor 5 angetriebene Diagonallaufrad 4 ist innerhalb des einen Strömungskanal bildenden Gehäuses 2 angeordnet und weist eine axiale Länge D auf. Einlassseitig ist die Einlaufdüse 6 angeordnet und erstreckt sich mit ihrem Endabschnitts des geringsten Durchströmungsquerschnitts (Durchmesser A) bis in den Bereich des Diagonallaufrads 4, so dass sich der Schleuderring 14 und der Endabschnitt der Einlaufdüse 6 überlappen.

Im Betrieb saugt der Diagonalventilator 1 über das Diagonallaufrad 4 in axialer Richtung Luft an und fördert diese diagonal, d.h. gegenüber der Rotationsachse in einem vorbestimmten Abströmwinkel in Richtung der Innenwand des Gehäuses 2. In der gezeigten Ausführung wird der Abströmwinkel über den Schleuderring 14 nach schräg radial außen bestimmt. An der Innenwand des Gehäuses 2 wird die Strömung anschließend wieder in eine axiale Strömungsrichtung umgelenkt und zur Nachleiteinrichtung 3 gefördert.

Der Luftaustritt des Diagonalventilators 1 weist einen vorbestimmten Ausblasdurchmesser B auf, wobei das Verhältnis von Axialgesamtlänge E zu Ausblasdurchmesser B im gezeigten Ausführungsbeispiel bei 0,38 liegt. Das Verhältnis kann bis auf 0,6 vergrößert oder bis 0,3 verkleinert werden. Im durch die Einlaufdüse 6 gebildeten Lufteintritt 21 (im Bereich des geringsten Strömungsquerschnitts der Einlaufdüse) hat der Diagonalventilator 1 einen Ansaugdurchmesser A, der um einen Faktor 0,87 kleiner ist als der Ausblasdurchmesser B. Das Verhältnis kann angepasst werden in einem Bereich von 0,70-0,95. Damit ist die benötigte Umlenkung der Strömung im radial außen liegenden Bereich gering.

In axialer Strömungsrichtung gesehen dem Diagonallaufrad 4 anschließend ist die Nachleiteinrichtung 3 mit einer Vielzahl von in Umfangsrichtung verteilten Leitschaufeln 7 angeordnet. Die Nachleiteinrichtung 3 umfasst ferner ein integrales Schutzgitter 17 mit einer Vielzahl von koaxial zueinander angeordneten Ringstegen 13, welche jeweils parallel zur axialen Strömungsrichtung verlaufende und gegenüberliegende Stegflächen 19 ausbilden. Die axiale Länge des Schutzgitters 17 entspricht der halben axialen Länge C der Nachleiteinrichtung 3. Der maximale Durchströmungsquerschnitt der Nachleiteinrichtung (Durchmesser B) liegt ausblasseitig im Bereich der Ringstege 13. Die Nachleiteinrichtung 3 vergleichmäßigt die Strömung mittels der Leitschaufeln 7 und des Schutzgitters 17. Die Leitschaufeln 7 erstrecken sich in Axialrichtung durch das Schutzgitter 17 und durchbrechen somit die Ringstege 13 als eine Art bogenförmige Radialstege, wie es gut in Figur 2 zu erkennen ist.

Bezugnehmend auf Figur 3 erstreckt sich das Diagonallaufrad über eine axiale Laufradbreite D. Das Verhältnis der Axialerstreckung C der Nachleiteinrichtung zur Laufradbreite D weist in der gezeigten Ausführung einen Wert von 0,5 auf, kann jedoch im Bereich von 0,30-0,75, insbesondere zwischen 0,4 - 0,5 festgelegt werden. Das Verhältnis des maximalen Durchmessers G des Nabenbereichs der Nachleiteinrichtung 3 sowie des maximalen Durchmessers F der Nabe 8 des Diagonallaufrads 4 ist ebenfalls dargestellt, wobei G>F ist.

In den Figuren 1 und 3 ist ferner dargestellt, dass die Ringstege 13 im Bereich der Leitschaufeln 7 axial zu der Anströmkante der jeweiligen Leitschaufeln 7 im Abschnitt vorstehend ausgebildet sind und somit eine Versteifung und Abstützung der Leitschaufeln 7 gewährleisten. Die Leitschaufeln 7 sind sowohl im axialen Querschnitt gesehen bogenförmig gekrümmt als auch im Radialschnitt gemäß Figur 3 nach radial außen gekrümmt, so dass sich eine dreidimensionale Gesamtkrümmung ergibt. Zudem sind die Leitschaufeln 7 im Radialschnitt gemäß Figur 3 gemäß einer Tragfläche profiliert ausgebildet, wobei sich ihre jeweiligen Dicken in Axialrichtung gesehen zunächst vergrößern und anschließend wieder verkleinern.

## Patentansprüche

1. Diagonalventilator (1) umfassend einen Elektromotor (5), ein Gehäuse (2) und ein innerhalb des Gehäuses (2) aufgenommenes und über den Elektromotor (5) antreibbares Diagonallaufrad (4), dessen im Betrieb erzeugte Diagonalströmung von einer Innenwand des Gehäuses (5) in eine axiale Strömungsrichtung umgelenkt wird, wobei in axialer Strömungsrichtung gesehen dem Diagonallaufrad (4) anschließend eine Nachleiteinrichtung (3) mit einer Vielzahl von in Umfangsrichtung verteilten Leitschaufeln (7) angeordnet ist, welche eine von dem Diagonallaufrad (4) erzeugte Luftströmung vergleichmäßigt und einen Luftaustritt mit einem vorbestimmten Ausblasdurchmesser B aufweist, wobei das Diagonallaufrad (4) einen Schleuderring (14) aufweist, der in Umfangsrichtung verteilte Laufradschaufeln (9) umschließt und einen Abströmwinkel des Diagonallaufrads (4) festlegt,
**dadurch gekennzeichnet, dass** der Diagonalventilator (1) sich über eine Axialgesamtlänge E erstreckt und ein Verhältnis von Axialgesamtlänge E zu Ausblasdurchmesser B festgelegt ist, dass gilt 0,3≤E/B≤0,6, und dass der Diagonalventilator (1)
einen Lufteintritt (21) mit einem vorbestimmten Ansaugdurchmesser A aufweist, wobei ein Verhältnis von Ansaugdurchmesser A zu Ausblasdurchmesser B festgelegt ist, dass gilt 0,70≤A/B≤0,95.

2. Diagonalventilator (1) nach Anspruch 1, **dadurch gekennzeichnet, dass** er eine Einlaufdüse (6) umfasst, welche ansaugseitig an dem Gehäuse (2) angeordnet ist, und wobei die Einlaufdüse (6) den Ansaugdurchmesser A bestimmt.

3. Diagonalventilator (1) nach einem der vorigen Ansprüche, **dadurch gekennzeichnet, dass** die Nachleiteinrichtung (3) eine Axialerstreckung C und das Diagonallaufrad (4) eine axiale Laufradbreite D aufweisen, wobei ein Verhältnis von Axialerstreckung C zu Laufradbreite D festgelegt ist, dass gilt 0,30≤C/D≤0,75, insbesondere 0,4≤C/D≤0,5.

4. Diagonalventilator (1) nach einem der vorigen Ansprüche, **dadurch gekennzeichnet, dass** die Nachleiteinrichtung (3) ein einen Ausblasabschnitt des Diagonalventilators (1) überstreckendes Schutzgitter (17) aufweist, welches eine axiale Länge aufweist, die kleiner ist als eine Gesamtaxiallänge C der Nachleiteinrichtung (3).

5. Diagonalventilator (1) nach Anspruch 4, **dadurch gekennzeichnet, dass** die Nachleiteinrichtung (3), das Gehäuse (2) und das Schutzgitter (17) einteilig ausgebildet sind.

6. Diagonalventilator (1) nach Anspruch 4 oder 5, **dadurch gekennzeichnet, dass** das Schutzgitter (17) eine Vielzahl von koaxial zueinander angeordnete Ringstege (13) aufweist, welche jeweils parallel zur axialen Strömungsrichtung verlaufende und gegenüberliegende Stegflächen (19) ausbilden.

7. Diagonalventilator (1) nach dem vorigen Anspruch, **dadurch gekennzeichnet, dass** die Ringstege (13) im Bereich der Leitschaufeln (7) axial zu einer Anströmkante der jeweiligen Leitschaufeln (7) vorstehend ausgebildet sind.

8. Diagonalventilator (1) nach einem der vorigen Ansprüche, **dadurch gekennzeichnet, dass** die Leitschaufeln (7) der Nachleiteinrichtung (3) im axialen Querschnitt gesehen bogenförmig gekrümmt und/oder profiliert ausgebildet sind.

9. Diagonalventilator (1) nach einem der vorigen Ansprüche, **dadurch gekennzeichnet, dass** die Leitschaufeln (7) der Nachleiteinrichtung (3) dreidimensional gekrümmt ausgebildet sind.

10. Diagonalventilator (1) nach einem der vorigen Ansprüche 4 bis 9,
**dadurch gekennzeichnet, dass** die Leitschaufeln (7) der Nachleiteinrichtung (3) unmittelbar in das Schutzgitter (17) übergehen.

11. Diagonalventilator (1) nach einem der vorigen Ansprüche, **dadurch gekennzeichnet, dass** ein maximaler Durchmesser G des Nabenbereichs der Nachleiteinrichtung (3) größer ist als ein maximaler Durchmesser F einer Nabe (8) des Diagonallaufrads (4), so dass der Nabenbereich der Nachleiteinrichtung (3) die Nabe (8) des Diagonallaufrads (4) in axialer Projektion gesehen überdeckt.

12. Diagonalventilator (1) nach einem der vorigen Ansprüche, **dadurch gekennzeichnet, dass** die Nachleiteinrichtung (3) im Nabenbereich eine Motoraufnahme für den Elektromotor (5) aufweist.

13. Diagonalventilator (1) nach zumindest Anspruch 2, ge-
kennzeichnet, dass die Einlaufdüse (6) ansaugseitig an dem Gehäuse (2) angeordnet ist und sich in axialer Richtung in den Schleuderring (14) hinein erstreckt.

## Claims

1. A diagonal fan (1) comprising an electric motor (5), a housing (2) , and a diagonal impeller (4) which is received within the housing (2), can be driven via the electric motor (5), and generates a diagonal flow during operation that is deflected in an axial flow direction by an inner wall of the housing (5), wherein an outlet guide vane device (3) with a plurality of guide vanes (7), which are distributed in the circumferential direction, is arranged adjacently to the diagonal impeller (4) as seen in the axial flow direction, and wherein the outlet guide vane device (3) homogenizes an airflow generated by the diagonal impeller (4) and has an air outlet with a specified outlet diameter B, wherein the diagonal impeller (4) has a slinger ring (14), which surrounds impeller vanes (9) distributed in the circumferential direction and determines the outflow angle of the diagonal impeller (4), **characterized in that** the diagonal fan (1) extends over a total axial length E, and the ratio of the total axial length E to the outlet diameter B is configured such that 0.3<E/B<0.6, and **in that** the diagonal fan (1) has an air inlet (21) with a specified intake diameter A, wherein a ratio of the intake diameter A to the outlet diameter B is configured such that 0.70≤A/B≤0.95.

2. The diagonal fan (1) according to claim 1, **characterized in that** it comprises an inlet nozzle (6), which is arranged on the intake side of the housing (2), and wherein the inlet nozzle (6) determines the intake diameter A.

3. The diagonal fan (1) according to any one of the preceding claims, **characterized in that** the outlet guide vane device (3) has an axial extension C and the diagonal impeller (4) has an axial impeller width D, wherein the ratio of axial extension C to impeller width D is configured such that 0.30≤C/D≤0.75, in particular 0.4≤C/D≤0.5.

4. The diagonal fan (1) according to any one of the preceding claims, **characterized in that** the outlet guide vane device (3) has a protective grating extending over an outlet portion of the diagonal fan (1), which has an axial length that is less than a total axial length C of the outlet guide vane device (3).

5. The diagonal fan (1)according to claim 4, **characterized in that** the outlet guide vane device (3), the housing (2) and the protective grating (17) are formed integrally.

6. The diagonal fan (1)according to claim 4 or 5, **characterized in that** the protective grating (17) has a plurality of annular webs (13) arranged coaxially to each other, which each form web surfaces (19) extending parallel to the axial flow direction and opposite to each other.

7. The diagonal fan (1) according to the preceding claim, **characterized in that** the annular webs (13) in the region of the guide vanes (7) are formed such that they protrude axially from an inflow edge of the respective guide vanes.

8. The diagonal fan (1) according to any one of the preceding claims, **characterized in that** the guide vanes (7) of the outlet guide vane device (3), as seen in the axial cross-section, are arcuately curved and/or formed in a profile shape.

9. The diagonal fan (1) according to any one of the preceding claims, **characterized in that** the guide vanes (7) of the outlet guide vane device (3) are formed three-dimensionally curved.

10. The diagonal fan (1) according to any one of the preceding claims 4 to 9, **characterized in that** the guide vanes (7) of the outlet guide vane device (3) merge directly into the protective grating (17).

11. The diagonal fan (1) according to any one of the preceding claims, **characterized in that** a maximum diameter G of the hub region of the outlet guide vane device (3) is greater than a maximum diameter F of a hub (8) of the diagonal impeller (4), such that the hub region of the outlet guide vane device covers the hub (8) of the diagonal impeller (4) as seen in an axial projection.

12. The diagonal fan (1) according to any one of the preceding claims, **characterized in that** the outlet guide vane device (3) has a motor mount for the electric motor (5) in its hub region.

13. The diagonal fan (1) according to any one of the preceding claims 2 and 12, **characterized in that** the inlet nozzle (6) is arranged on the intake side of the housing (2) and extends into the slinger ring (14) in the axial direction.

## Revendications

1. Ventilateur diagonal (1) comprenant un moteur électrique (5), un boîtier (2) et une roue diagonale (4) logée à l'intérieur du boîtier (2) et pouvant être entraînée par l'intermédiaire du moteur électrique (5), dont le flux diagonal généré pendant le fonctionnement est dévié à partir d'une paroi interne du boîtier (5) dans une direction d'écoulement axial, dans lequel, vu dans la direction d'écoulement axial, un dispositif de guidage (3) avec une pluralité d'aubes directrices (7) réparties dans la direction circonférentielle est disposé à côté de la roue diagonale (4), lequel dispositif égalise un flux d'air généré par la roue diagonale (4) et présente une sortie d'air avec un diamètre de soufflage prédéterminé B, dans lequel la roue diagonale (4) présente un anneau centrifuge (14) qui entoure des pales de roue (9) réparties dans la direction circonférentielle et détermine un angle de décharge de la roue diagonale (4), **caractérisé en ce que** le ventilateur diagonal (1) s'étend sur une longueur axiale totale E et un rapport entre la longueur axiale totale E et le diamètre de soufflage B est réglé à 0,3 ≤ E/B ≤ 0,6, et **en ce que** le ventilateur diagonal (1) présente une entrée d'air (21) avec un diamètre d'aspiration A prédéterminé, dans lequel un rapport entre le diamètre d'aspiration A et le diamètre de soufflage B est réglé de sorte que 0,70 ≤ A/B ≤ 0,95.

2. Ventilateur diagonal (1) selon la revendication 1, **caractérisé en ce qu'**il comprend une buse d'entrée (6) qui est disposée du côté aspiration du boîtier (2), et dans lequel la buse d'entrée (6) détermine le diamètre d'aspiration A.

3. Ventilateur diagonal (1) selon l'une des revendications précédentes, **caractérisé en ce que** le dispositif de guidage (3) présente une extension axiale C et la roue diagonale (4) présente une largeur de roue axiale D, dans lequel un rapport entre l'extension axiale C et la largeur de roue D est réglé de sorte que 0,30≤C/D≤0,75, en particulier 0,4≤C/D≤0,5.

4. Ventilateur diagonal (1) selon l'une des revendications précédentes, **caractérisé en ce que** le dispositif de guidage (3) présente une grille de protection (17) qui s'étend sur une section de soufflage du ventilateur diagonal (1), laquelle grille présente une longueur axiale qui est inférieure à une longueur axiale totale C du dispositif de guidage (3).

5. Ventilateur diagonal (1) selon la revendication 4, **caractérisé en ce que** le dispositif de guidage (3), le boîtier (2) et la grille de protection (17) sont formés d'un seul tenant.

6. Ventilateur diagonal (1) selon la revendication 4 ou 5, **caractérisé en ce que** la grille de protection (17) présente une pluralité de nervures annulaires (13) disposées coaxialement les unes aux autres, lesquelles forment chacune des surfaces d'âme (19) qui s'étendent parallèlement à la direction axiale d'écoulement et sont opposées l'une à l'autre.

7. Ventilateur diagonal (1) selon la revendication précédente, **caractérisé en ce que** les ailes annulaires (13) dans la zone des aubes directrices (7) sont conçues pour faire saillie axialement par rapport à un bord d'attaque des aubes directrices (7) respectives.

8. Ventilateur diagonal (1) selon l'une des revendications précédentes, **caractérisé en ce que** les aubes directrices (7) du dispositif de guidage (3) sont courbées et/ou profilées en forme d'arc, vues en coupe axiale.

9. Ventilateur diagonal (1) selon l'une des revendications précédentes, **caractérisé en ce que** les aubes directrices (7) du dispositif de guidage (3) sont conçues avec une courbure tridimensionnelle.

10. Ventilateur diagonal (1) selon l'une des revendications précédentes 4 à 9, **caractérisé en ce que** les aubes directrices (7) du dispositif de guidage (3) se fondent directement dans la grille de protection (17).

11. Ventilateur diagonal (1) selon l'une des revendications précédentes, **caractérisé en ce qu'**un diamètre maximal G de la zone de moyeu du dispositif de guidage (3) est supérieur à un diamètre maximal F d'un moyeu (8) de la roue diagonale (4), de sorte que la zone de moyeu du dispositif de guidage (3), vue en projection axiale, recouvre le moyeu (8) de la roue diagonale (4).

12. Ventilateur diagonal (1) selon l'une des revendications précédentes, **caractérisé en ce que** le dispositif de guidage (3) présente un support de moteur pour le moteur électrique (5) dans la zone de moyeu.

13. Ventilateur diagonal (1) selon au moins la revendication 2, **caractérisé en ce que** la buse d'entrée (6) est disposée du côté aspiration du boîtier (2) et s'étend en direction axiale dans l'anneau centrifuge (14).
